# EUROPÄISCHE PATENTSCHRIFT

(11) **EP 0 466 961 B1**
(45) Veröffentlichungstag und Bekanntmachung des Hinweises auf die Patenterteilung: **12.10.1994**
(21) Anmeldenummer: 90113878.4
(22) Anmeldetag: 19.07.1990
(51) Int. Cl.: H04R 25/02

(54) **Hinter dem Ohr zu tragendes Hörhilfegerät**
Hearing aid apparatus to be worn behind the ear
Appareil de prothèse auditive à porter derrière l'oreille

(43) Veröffentlichungstag der Anmeldung: 22.01.1992
(73) Patentinhaber: Siemens Audiologische Technik GmbH, 91058 Erlangen (DE)
(72) Erfinder: Büttner, Gerhard, D-8521 Grossenseebach (DE)
(74) Vertreter: Fuchs, Franz-Josef, Dr.-Ing.

(56) Entgegenhaltungen:
- WO-A-85/03185
- CH-A- 664 057
- DE-B- 1 139 549

## Beschreibung

Die Erfindung betrifft ein hinter dem Ohr zu tragendes Hörhilfegerät mit einem schalenförmigen Gehäuse und wenigstens einer Gehäusekammer für die Anordnung mindestens eines elektroakustischen Wandlers, der über ein elastisches Verbindungsstück mit einer aus dem Gehäuse ausmündenden Öffnung verbunden ist.

Bei einem bekannten HdO-Gerät dieser Art (DE-U-87 13 087) ist in eine Gehäuseschale eine Y-förmig gestaltete Abschirmplatte eingesetzt, die einen Einbauraum für das Mikrofon von einem Einbauraum für einen Hörer und den restlichen Einbauraum des Gehäuses gegeneinander abteilt. Die Einbauräume werden durch eine zweite Gehäuseschale geschlossen, wobei die Gehäuseschalen durch eine Schnappverbindung und durch Schrauben zusammengehalten werden. Durch die Abschirmplatte sollen der Hörer und das Mikrofon vor störenden Magnetfeldeffekten geschützt werden.

Aus der DE-B-11 39 549 ist ein HdO-Gerät bekannt, bestehend aus drei Baugruppen, nämlich einem plattenförmigen Mittelteil mit Ausnehmungen zur Aufnahme der Bauteile des Gerätes und zwei auf die beiden Flächen des Mittelteiles aufgesetzten Gehäuseschalen. An den Gehäuseschalen angebrachte Abdichtungsrippen liegen beim Aufsetzen der Schalen auf den Flächen des plattenförmigen Mittelteiles direkt auf und sollen die Schallwellen des Hörers vom Mikrofon fernhalten. Eine ausreichend gute Schalldämmung zwischen den an die Deckschalen angebrachten Abdichtungsrippen und dem dazwischen liegenden, mit den Bauelementen bestückten Mittelteil ist fertigungstechnisch nicht oder nur unter hohen Schwierigkeiten erreichbar.

Die CH-A-539 375 beschreibt ein Hörhilfegerät der eingangs genannten Art, dessen Gehäuse aus zwei Hälften besteht und dessen Innenraum in Kammern zur Aufnahme eines Hörers bzw. eines Mikrofones bzw. einer Verstärkeranordnung bzw. einer Batterie unterteilt ist. Zur Mikrofonkammer führt ein Lufteinlaßstutzen und die Hörerkammer weist eine Schallaustrittsöffnung auf, an der sich ein mit einem Gewinde versehener Anschlußstutzen für einen Traghaken mit Schalleitung befindet. Für den elektrischen Anschluß des Mikrofones und des Hörers sind in der die Schallwandler-Kammern von der Verstärker-Kammer trennenden Wand Öffnungen für Litzen vorgesehen. Mikrofon und Hörer sind in becherförmigen Gummiteilen angeordnet, die sich durch warzenförmige Erhebungen an den Innenwänden der Kammern abstützen. Ferner sind der Lufteinlaßstutzen des Mikrofones und der Schallaustrittsstutzen des Hörers mit schlauchförmigen elastischen Verbindungsstücken verbunden, die in Gehäuseöffnungen zum Schalleintritt bzw. Schallauslaß eingeknüpft sind. Zum Verschließen des Gehäuses und der Kammern dient die zweite Gehäusehälfte. Durch die bekannte Lösung soll bei HdO-Geräten mit einer akustischen Verstärkung zwischen 30 und 65 dB eine Unterdrückung von Rückkopplungen zwischen den elektroakustischen Wandlern erreicht werden. Nachteilig beim bekannten HdO-Gerät ist, daß beim Zusammenfügen der Gehäuseschalen eine sichere Abdichtung der Wandler-Kammern nicht erreicht wird, da bei der bekannten Gehäuseausbildung die in höheren Stückzahlen gefertigten Schalenteile nicht mit der erforderlichen Genauigkeit mit ihren Außen- und Zwischenwänden dicht gegeneinander abschließen.

Aufgabe der Erfindung ist es, bei Hörgeräten der eingangs beschriebenen Art die Störschallunterdrückung (Vermeidung von Rückkopplungen durch Körper- und Luftschall) so zu verbessern, daß die Geräte mit extremer Verstärkung (bis über 80 dB) und hohem Ausgangsschalldruck (bis über 135 dB), ohne Nachteile für die Frequenzcharakteristik, für starke bis sehr starke Schwerhörigkeiten geeignet sind.

Diese Aufgabe wird erfindungsgemäß durch die Merkmale des Patentanspruches 1 gelöst. Die erfindungsgemäße Ausbildung der vom Gehäuseverschluß unabhängigen und eigenständig verschließbaren Kammern ermöglicht insbesondere eine spezielle Kapselung des Hörers, die den Anforderungen auch bei extrem leistungsstarken Hörgeräten gerecht wird.

Die Abschirmung des elektroakustischen Wandlers gegen Luftschall kann dadurch noch verbessert werden, daß wenigstens auf der Innenseite der Trennwand der Gehäusekammer ein schalldämpfendes Material, eine den vom Wandler abgestrahlten Luftschall dämmende Dichtung od.dgl. vorgesehen ist.

Wird nach einer weiteren Ausbildung der Erfindung der Boden der Gehäusekammer des Wandlers und der Deckel der Gehäusekammer des Wandlers mit einer aufgerauhten Oberfläche oder einer Strukturierung in Form von Rippen und/oder Wandverstärkungen od.dgl. versehen, so wird vermieden, daß beim Betrieb des Wandlers die Kammerwände membranartig in Schwingungen versetzt werden. Vorzugsweise wird die die Seitenwand der Wandler-Kammer bildende Trennwand durch im Abstand angeordnete Stege gegen die Gehäuseschale abgestützt, in der die Trennwand angeformt, vorzugsweise angespritzt, ist.

Für die magnetische Abschirmung der Schallwandler (Hörer - Hörspule) ist die Gehäusekammer auf der Innenseite ganz oder teilweise mit magnetisierbarem Weicheisenblech od.dgl. ausgekleidet. Damit kann der Wandler (Hörer) in einer eigens verschließbaren Kammer schalldicht und magnetisch abgeschirmt gekapselt werden, so daß selbst bei extrem hohen Werten der Verstärkung und des Ausgangsschalldruckes die Funktion des Mikrofones oder einer Hörspule des Hörhilfegerätes unbeeinträchtigt bleiben.

Weitere Merkmale und Vorteile der Erfindung ergeben sich aus den Patentansprüchen 6 bis 18 sowie der nachfolgenden Beschreibung eines Ausführungsbeispieles anhand der Zeichnung.

Es zeigt:
Figur 1 ein Hinter-dem-Ohr-Hörhilfegerät gemäß der Erfindung, bei dem die das Gehäuse verschließende zweite Gehäuseschale teilweise entfernt ist,
Figur 2 einen Schnitt durch die mit einem Hörer bestückte Gehäusekammer, an die ein Gewindestutzen zur Befestigung eines Traghakens mit Schalleitung angesetzt ist,
Figur 3 einen Gewindestutzen zur Anbringung des Traghakens, der in die Schallaustrittsöffnung des Gehäuses sowie in den Durchbruch der Trennwand der Gehäusekammer eingesetzt und gegen die Trennwand verriegelt ist,
Figur 4 eine Draufsicht auf den Gewindestutzen nach Figur 3, vom Innenraum der Gehäusekammer aus betrachtet.

Das in Figur 1 dargestellte Hörhilfegerät 1 weist ein aus einer ersten Gehäuseschale 2 und einer zweiten Gehäuseschale 3, die teilweise abgebrochen gezeichnet ist und einen Gehäusedeckel bildet, bestehendes Gehäuse auf. Nach dem Ausführungsbeispiel ist die Schale 3 gegen die Schale 2 mittels Schrauben 4 befestigbar. Bedienungselemente, insbesondere Lautstärkeregler 5 und Schalter 6 zum Umschalten zwischen einem Mikrofon 7 und einer Hör- bzw. Telefonspule 8, ragen auf der Rückfläche aus dem Gehäuse. Außerdem befindet sich an der Rückfläche des Gehäuses eine z.B. schwenkbar angebrachte Klappe 9, die eine Gruppe von nicht gezeichneten Stellelementen abdeckt. Ein an einem Gewindestutzen 10 des Gehäuses befestigbarer Traghaken 11, in dem ein Schallkanal 12 verläuft, erleichtert die Positionierung des Hörhilfegerätes 1 hinter dem Ohr des Hörgechädigten und leitet gleichzeitig die von einem elektroakustischen Wandler, im folgenden als Hörer 13 bezeichnet, abgegebenen akustischen Signale zum Ohr. Am gegenüberliegenden Ende befindet sich eine herausschwenkbare Batterielade 14, in die eine nicht gezeichnete Batterie zur Stromversorgung der elektrischen Bauteile des Hörhilfegerätes einlegbar ist.

In die aus Kunststoff bestehende, erste Gehäuseschale 2 des Hörhilfegerätes 1 ist eine umlaufende Trennwand 15 eingespritzt, die eine geschlossene Seitenwand einer Gehäusekammer 16 bildet, welche zur Aufnahme des Hörers 13 ausgebildet ist. Der Hörer 13 wird in der Gehäusekammer 16 zwecks Luft- und Körperschalldämmung sowie zur magnetischen Abschirmung abgekapselt. Dazu ist die Gehäusekammer 16 durch einen eigenen Deckel 17 dicht verschließbar, wobei die erste Gehäuseschale 2 gleichzeitig den Boden 18 der Gehäusekammer 16 mit bildet. Der Hörer 13 kann z.B. in einem Gummiteil 19 mit seitlichen Anformungen 20 in der Kammer 16 elastisch gelagert sein.

Ferner trägt der Hörer 13 im Bereich seines Schallausgangsstutzens 21 ein elastisches Verbindungsstück 22, das in eine Bohrung 23 des Gewindestutzens 10 eingesetzt ist und mit dem Gewindestutzen z.B. dicht verklebt ist. Es ist vorteilhaft, wenn die Bohrung 23 als sich von der Gehäusekammer 16 zum Gewindeabschnitt 37 des Gewindestutzens 10 verengender Konus ausgebildet ist. Die Klebstelle zwischen dem Verbindungsstück 22 und dem Gewindestutzen 10 in dessen Bohrung 23 ist mit der Bezugsziffer 24 bezeichnet. Der Gewindestutzen 10 weist einen z.B. als Vierkant 25 ausgebildeten Abschnitt auf, der durch eine entsprechend geformte Gehäuseöffnung 26, insbesondere in der dem Traghaken 11 zugewandten Stirnwand 27 der ersten Gehäuseschale 2, und einen entsprechend geformten Durchbruch 28 der Trennwand 15 verdrehungssicher in das Hörhilfegerät einsetzbar ist. Zur Verrastung des Gewindestutzens 10 im Hörhilfegerät 1 weist z.B. der Vierkant 25 eine Nut 29 od.dgl. auf, in die der auf die Gehäusekammer 16 aufgesetzte Deckel 17 mit einer Anformung eingreift oder in die ein Stift oder Metallsteg 30 einsetzbar ist, den der geschlossene Deckel 17 in der Verriegelungslage hält, wobei sich der Metallsteg 30 z.B. gegen die Trennwand 15 und gegebenenfalls gegen einen nicht gezeichneten, am Boden 18 angespritzten Anschlag abstützen kann.

Zum Verschließen des mit den Bauteilen bestückten Hörhilfegerätes 1 wird nach der Abkapselung der Kammer 16 durch den Deckel 17 die zweite Gehäuseschale 3 auf die bestückte erste Gehäuseschale 2 aufgesetzt und mit dieser z.B. verschraubt. Dabei überdeckt die Schale 3 den Deckel 17 mit geringem Abstand, so daß ein kleiner Luftspalt frei bleibt.

Zur weiteren Abkapselung des Hörers 13 gegenüber dem Mikrofon 7 und gegenüber der Hörspule 8 wird der Deckel 17 z.B. mit einem umlaufenden Rand 31 versehen, der gegen die freie obere Stirnkante der Trennwand 15 abdichtet. Ferner kann der Deckel 17 unter Zwischenlage einer Dichtung 32 oder eines Dichtungsmittels auf die Trennwand aufgesetzt werden.

Zur Vermeidung von Vibrationen, die insbesondere bei dünnwandigen Gehäuseabschnitten auftreten können, ist vorgesehen, daß der Boden 18 der Gehäusekammer 16 sowie insbesondere deren Deckel 17 eine Strukturierung 33 auf den Kammerinnenseiten aufweisen. Die Strukturierung 33 kann aus einer aufgerauhten Oberfläche, aus Rippen, Sicken, Wandverstärkungen od.dgl. bestehen.

Zur magnetischen Trennung des Hörers 13 weist die Gehäusekammer 16 eine Abschirmung auf. Nach dem Ausführungsbeispiel ist die Innenseite insbesondere der Trennwand 15 mit einem Weicheisenblech 34 ausgekleidet. Gemäß Figur 2 kann ferner der Boden 18 der Gehäusekammer zur Lagerung des Hörers 13 einen Belag 35 aus nachgiebigem Material tragen. Schließlich kann die Trennwand 15 durch Stege 36 gegen die Seitenwand der ersten Gehäuseschale 2 abgestützt sein.

Der Gewindestutzen 10 ist mit seinem, ein Außengewinde tragenden Gewindeabschnitt 37 in den Traghaken 11 einschraubbar. Zur guten Abdichtung und Befestigung, wobei auch die Rillen der Gewindegänge abgedichtet werden, weist der Gewindestutzen 10 im Anschluß an den Gewindeabschnitt 37 einen zylindrischen, gewindefreien Ansatz 38 auf, dessen Durchmesser größer ist als die Bohrung des Traghakens und dessen Länge größer ist als die Steigung eines Gewindeganges über eine Drehung von wenigstens 360°, wobei dieser Ansatz 38 eine Dichtung zwischen dem Gewindestutzen und dem Traghaken bildet. Damit ist sichergestellt, daß der Traghaken mit seinem dem Hörgerät zugewandten Ende dicht gegen den Ansatz 38 des Gewindestutzens 10 anliegt und auch kein Luftschall über die Gewinderillen austreten kann. Der durch die Gehäuseöffnung 26 der Schale 2 und in den Durchbruch 28 der Trennwand 15 ragende Vierkant 25 des Gewindestutzens 10 bildet zusammen mit dem mit dem Schallausgangsstutzen 21 des Hörers 13 gekoppelten elastischen Verbindungsstück 22 eine abgedichtete Schalleitungsverbindung vom Hörer 13 zum Schallkanal 12 des Traghakens.

Zur Befestigung des Deckels 17 ist gemäß Figur 3 daran eine Befestigungsöse 39 angeformt, die z.B. im Bereich des Durchbruches 28 der Trennwand 15 sowie im Bereich der Verriegelungsstelle des Gewindestutzens 10 mittels einer Schraube 40 gegen einen nicht sichtbaren Befestigungszapfen der ersten Gehäuseschale 2 verschraubbar ist. Diese Befestigungsstelle wird durch die zweite Gehäuseschale 3 von außen her ebenso abgedeckt wie die Verriegelung des Gewindestutzens 10 mittels des Metallsteges 30 und durch den Deckel 17. Mittels einer durchgehenden Gehäuseschraube 4 kann jedoch gleichzeitig der Deckel 17 befestigt werden, so daß sich eine zusätzliche Schraube 40 erübrigt.

Zur Stromversorgung des Hörers 13 ist eine Litzenverbindung 41 zu der im Gehäuse angeordneten Verstärkeranordnung 42 bzw. zur Stromquelle vorgesehen. Als Litzendurchführung ist in der Trennwand 15 eine Tülle 43 angeordnet.

Ein abgewinkelt verlaufender Abschnitt 44 der Trennwand 15 bildet zusammen mit der ersten Gehäuseschale 2 eine zweite Gehäusekammer 45, in der das Mikrofon 7 angeordnet ist. Die zweite Gehäusekammer 45 sowie der die Verstärkeranordnung 42 und übrigen Hörgerätebauteile aufnehmende Gehäuseraum werden durch die zweite Gehäuseschale 3 abgedeckt. Durch die Gehäuseschale 2 zur Gehäusekammer 45 führt eine Schalleintrittsöffnung 46, in die ein mit dem Mikrofon verbundenes Schlauchstück 47 eingeknöpft ist.

## Patentansprüche

1. Hinter dem Ohr zu tragendes Hörhilfegerät (1) mit einem schalenförmigen Gehäuse und wenigstens einer Gehäusekammer für die Anordnung mindestens eines elektroakustischen Wandlers (13), der über ein elastisches Verbindungsstück (22) mit einer aus dem Gehäuse ausmündenden Öffnung verbunden ist, **dadurch gekennzeichnet**, daß in eine erste Gehäuseschale (2) eine Trennwand (15) eingeformt ist, die eine umlaufende, geschlossene Kammerseitenwand bildet, daß die erste Gehäuseschale den Boden (18) der Gehäusekammer (16) bildet, daß die Gehäusekammer durch einen auf die freie obere Stirnkante der Trennwand aufsetzbaren Deckel (17) verschließbar ist und daß eine zum Verschließen des Gehäuses auf die erste Gehäuseschale aufsetzbare zweite Gehäuseschale (3) den Deckel (17) der Gehäusekammer (16) mit geringem Abstand überdeckt.

2. Hörhilfegerät nach Anspruch 1, **dadurch gekennzeichnet**, daß wenigstens auf der Innenseite der Trennwand (15) der Gehäusekammer (16) ein schalldämpfendes Material, eine den vom Wandler abgestrahlten Luftschall dämmende Dichtung vorgesehen ist.

3. Hörhilfegerät nach Anspruch 1 oder 2, **dadurch gekennzeichnet**, daß die der Gehäusekammer (16) zugewandte Seite des Bodens (18) und/oder des Deckels (17) zur Vermeidung von membranartigen Schwingungen eine Strukturierung (33) in Form einer aufgerauhten Oberfläche und/oder in Form von Rippen und/oder in Form von Wandverstärkungen aufweist.

4. Hörhilfegerät nach einem der Ansprüche 1 bis 3, **dadurch gekennzeichnet**, daß die Trennwand (15) durch Stege (36) gegen die erste Gehäuseschale (2) abgestützt ist.

5. Hörhilfegerät nach Anspruch 2, **dadurch gekennzeichnet**, daß die Gehäusekammer (2) auf der Innenseite ganz oder teilweise mit Weicheisenblech (34) ausgekleidet ist.

6. Hörhilfegerät nach einem der Ansprüche 1 bis 5, **dadurch gekennzeichnet**, daß der Deckel (17) der Gehäusekammer (16) mit einem umlaufenden Rand (31) die freie obere Stirnkante der Trennwand (15) dicht umschließt.

7. Hörhilfegerät nach Anspruch 6, **dadurch gekennzeichnet**, daß der Deckel (17) zum Abschluß der Gehäusekammer (16) unter Verwendung eines Dichtungsmittels oder einer Dichtung (32) auf die freie obere Stirnkante der Trennwand (15) aufsetzbar ist.

8. Hörhilfegerät nach einem der Ansprüche 1 bis 7, **dadurch gekennzeichnet**, daß in einem Abschnitt der Trennwand (15) ein Durchbruch (28) für das elastische Verbindungsstück (22) des Wandlers (13) zu der aus dem Gehäuse ausmündenden Öffnung (26) vorgesehen ist.

9. Hörhilfegerät nach Anspruch 8, **dadurch gekennzeichnet**, daß ein Gewindestutzen (10) zur Befestigung und zum Anschluß eines Traghakens (11) mit einem gewindefreien Abschnitt durch die Gehäuseöffnung (26) in den Durchbruch (28) der Trennwand einsetzbar ist und daß der Deckel (17) der Gehäusekammer (16) den gewindefreien Abschnitt im Bereich der Trennwand verriegelt.

10. Hörhilfegerät nach Anspruch 9, **dadurch gekennzeichnet**, daß der gewindefreie Abschnitt des Gewindestutzens (10) eine Nut (29) aufweist, in die der Deckel mit einem Ansatz eingreift.

11. Hörhilfegerät nach einem der Ansprüche 1 bis 10, **dadurch gekennzeichnet**, daß der Deckel (17) gegen die Trennwand und/oder gegen Befestigungszapfen der ersten Gehäuseschale (2) verschraubbar (40) ist.

12. Hörhilfegerät nach einem der Ansprüche 1 bis 10, **dadurch gekennzeichnet**, daß der Deckel (17) wenigstens eine angeformte Befestigungsöse (39) aufweist und insbesondere im Bereich des Trennwand-Durchbruches (15, 28) für den Gewindestutzen (10) eine Befestigungsstelle (40) vorgesehen ist.

13. Hörhilfegerät nach einem der Ansprüche 1 bis 12, **dadurch gekennzeichnet**, daß zur Verriegelung des Gewindestutzens (10) ein Metallsteg (30), ein Stift in die Nut (29) des gewindefreien Abschnittes (25) des Gewindestutzens einsetzbar ist, der sich gegen die Trennwand (15) abstützt und vom Deckel (17) in der Verriegelungslage gehalten ist.

14. Hörhilfegerät nach einem der Ansprüche 1 bis 13, **dadurch gekennzeichnet**, daß in der Trennwand (15) eine Litzendurchführung zum elektrischen Anschluß (41) des Wandlers (13) vorgesehen ist, in die eine Tülle (43) als Abdichtung und Zugentlastung einsetzbar ist.

15. Hörhilfegerät nach einem der Ansprüche 1 bis 13, **dadurch gekennzeichnet**, daß ein abgewinkelt verlaufender Abschnitt (44) der Trennwand (15) mit der ersten Gehäuseschale (2) eine zweite Gehäusekammer (45) für einen weiteren elektroakustischen Wandler (7) bildet, daß die zweite Gehäusekammer (45) durch die zweite Gehäuseschale (3) abdeckbar ist und daß in der ersten Gehäuseschale (2) eine Schalleinlaßöffnung (46) zur zweiten Gehäusekammer vorgesehen ist.

16. Hörhilfegerät nach Anspruch 9, **dadurch gekennzeichnet**, daß der in eine Bohrung des Traghakens (11) einschraubbare Gewindestutzen (10) im Anschluß an das Gewinde (37) einen zylindrischen gewindefreien Ansatz (38) aufweist, dessen Durchmesser größer ist als die Bohrung des Traghakens und dessen Länge größer ist als die Steigung eines Gewindeganges über eine Drehung von 360° und daß dieser Ansatz (38) eine Dichtung zwischen dem Gewindestutzen (10) und dem Traghaken (11) bildet.

17. Hörhilfegerät nach einem der Ansprüche 1 bis 16, **dadurch gekennzeichnet**, daß der durch eine Gehäuseöffnung (26) und den Durchbruch (28) der Trennwand (15) steckbare Abschnitt des Gewindestutzens (10) einen Drei- oder Mehrkant (25) zur verdrehungssicheren Halterung in der entsprechend geformten Gehäuseöffnung bzw. in dem entsprechend geformten Durchbruch bildet.

18. Hörhilfegerät nach einem der Ansprüche 9, 16 oder 17, **dadurch gekennzeichnet**, daß der Gewindestutzen (10) eine Bohrung (23) zum Einsatz des elastischen Verbindungsstückes (22) des Wandlers (13) aufweist, die als sich verjüngender Konus vom Mehrkant (25) zu dem mit dem Traghaken zu verbindenden Stutzenabschnitt (37) verläuft.

## Claims

1. Hearing aid appliance (1) intended to be worn behind the ear and having a shell-shaped housing and at least one housing chamber for mounting at least one electroacoustic transducer (13) which is connected via an elastic connecting piece (22) to an opening which opens out of the housing, characterized in that a partition (15) is formed in a first housing shell (2), which partition forms a circumferential, closed chamber side wall, in that the first housing shell forms the base (18) of the housing chamber (16), in that the housing chamber can be closed by a cover (17) which can be mounted on the free upper end edge of the partition, and in that a second housing shell (3) which can be mounted on the first housing shell for the purpose of closing the housing spans the cover (17) of the housing chamber (16) at a small distance.

2. Hearing aid appliance according to Claim 1, characterized in that a sound-damping material or a seal which insulates the air-borne sound radiated by the transducer, is provided at least on the inside of the partition (15) of the housing chamber (16).

3. Hearing aid appliance according to Claim 1 or 2, characterized in that that side of the base (18) and/or of the lid (17) which is adjacent to the housing chamber (16) has a structuring (33) in the form of a roughened surface and/or in the form of ribs and/or in the form of wall reinforcements for the purpose of preventing membrane-type vibrations.

4. Hearing aid appliance according to one of Claims 1 to 3, characterized in that the partition (15) is supported by webs (36) against the first housing shell (2).

5. Hearing aid appliance according to Claim 2, characterized in that the housing chamber (2) is lined, entirely or partly, with soft-iron sheet (34) on the inside.

6. Hearing aid appliance according to one of Claims 1 to 5, characterized in that the cover (17) of the housing chamber (16) tightly encloses the free upper end edge of the partition (15) by means of a circumferential rim (31).

7. Hearing aid appliance according to Claim 6, characterized in that the cover (17) can be mounted on the free upper end edge of the partition (15) using a sealing agent or a seal (32) for the purpose of sealing off the housing chamber (16).

8. Hearing aid appliance according to one of Claims 1 to 7, characterized in that a perforation (28) for the elastic connecting piece (22) of the transducer (13) leading to the opening (26) opening out of the housing is provided in a section of the partition (15).

9. Hearing aid appliance according to Claim 8, characterized in that a threaded tube (10) intended for the attachment and for the connection of a wearing hook (11) can be inserted through the housing opening (26) into the perforation (28) of the partition by means of a thread-free section and in that the cover (17) of the housing chamber (16) locks the thread-free section in the vicinity of the partition.

10. Hearing aid appliance according to Claim 9, characterized in that the thread-free section of the threaded tube (10) has a groove (29) in which the cover engages by means of an attachment.

11. Hearing aid appliance according to one of Claims 1 to 10, characterized in that the cover (17) can be screwed (40) against the partition and/or against fixing studs of the first housing shell (2).

12. Hearing aid appliance according to one of Claims 1 to 10, characterized in that the cover (17) has at least one moulded-on fixing eye (39) and a fixing point (40) is provided, in particular, in the vicinity of the partition perforation (15, 28) for the threaded tube (10).

13. Hearing aid appliance according to one of Claims 1 to 12, characterized in that, to lock the threaded tube (10), a metal web (30) or a pin can be inserted in the groove (29) of the thread-free section (25) of the threaded tube, which web or pin is supported against the partition (15) and is held in the locked position by the lid (17).

14. Hearing aid appliance according to one of Claims 1 to 13, characterized in that a litz leadthrough which is intended for the electrical connection (41) of the transducer (13) and into which a bush (43) can be inserted as a seal and cord grip is provided in the partition (15).

15. Hearing aid appliance according to one of Claims 1 to 13, characterized in that an angled section (44) of the partition forms a second housing chamber (45) for a further electroacoustic transducer (7) with the first housing shell (2), in that the second housing chamber (45) can be covered by the second housing shell (3), and in that a sound outlet opening (46) to the second housing chamber is provided in the first housing shell (2).

16. Hearing aid appliance according to Claim 9, characterized in that the threaded tube (10) which can be screwed into a bore of the wearing hook (11) has, adjacent to the thread (37) a cylindrical thread-free shoulder (38) whose diameter is larger than the bore of the wearing hook and whose length is greater than the lead of a thread turn over a revolution of 360°, and in that said shoulder (38) forms a seal between the threaded tube (10) and the wearing hook (11).

17. Hearing aid appliance according to one of Claims 1 to 16, characterized in that that section of the threaded tube (10) which can be inserted through a housing opening (26) and the perforation (28) of the partition (15) forms a triangle or polygon (25) for the purpose of rotation-proof mounting in the correspondingly shaped housing opening or in the correspondingly shaped perforation.

18. Hearing aid appliance according to one of Claims 9, 16 or 17, characterized in that the threaded tube (10) has a bore (23) for the insertion of the elastic connecting piece (22) of the transducer (13), which bore extends as a tapering cone from the polygon (25) to the tube section (37) to be connected to the wearing hook.

## Revendications

1. Appareil de correction auditive (1) destiné à être porté derrière l'oreille et comportant un boîtier en forme de coque et au moins une chambre située dans le boîtier et servant à y disposer au moins un transducteur électroacoustique (13), qui est relié, par l'intermédiaire d'un élément de liaison élastique (22), à une ouverture débouchant hors du boîtier, caractérisé par le fait que dans une première coque (2) du boîtier est conformée une paroi de séparation (15), qui forme une paroi latérale circonférentielle fermée de la chambre, que la première coque du boîtier forme le fond (18) de la chambre (16) du boîtier, que la chambre du boîtier peut être fermée par un couvercle (17) pouvant être placé sur le bord frontal supérieur libre de la paroi de séparation et qu'une seconde coque (3) du boîtier, qui peut être montée sur la première coque du boîtier pour la fermeture de ce dernier, recouvre, en en étant séparée par une faible distance, le couvercle (17) de la chambre (16) du boîtier.

2. Appareil de correction auditive suivant la revendication 1, caractérisé par le fait qu'au moins sur la face intérieure de la paroi de séparation (15) de la chambre (16) du boîtier est prévu un matériau d'atténuation acoustique ou une garniture d'étanchéité qui affaiblit le bruit émis par le transducteur et transmis par l'air.

3. Appareil de correction auditive suivant la revendication 1 ou 2, caractérisé par le fait que pour éviter des vibrations du type de celles d'une membrane, la face, qui est tournée vers la chambre (16) du boîtier, du fond (18) et/ou du couvercle (17) possède une structuration (33) sous la forme d'une surface rugueuse et/ou sous la forme de nervures et/ou sous la forme de renforcements de paroi.

4. Appareil de correction auditive suivant l'une des revendications 1 à 3, caractérisé par le fait que la paroi de séparation (15) prend appui, au moyen de barrettes (36), contre la première coque (2) du boîtier.

5. Appareil de correction auditive suivant la revendication 2, caractérisé par le fait que la chambre (2) du boîtier est habillée, sur sa face intérieure, en totalité ou en partie par une tôle en fer doux (44).

6. Appareil de correction auditive suivant l'une des revendications 1 à 5, caractérisé par le fait que le couvercle (17) de la chambre (16) du boîtier entoure de façon étanche, sur un bord circonférentiel (31), le bord frontal supérieur libre de la paroi de séparation (15).

7. Appareil de correction auditive suivant la revendication 6, caractérisé par le fait que pour fermer la chambre (16) du boîtier, le couvercle (17) peut être placé sur le bord frontal supérieur libre de la paroi de séparation (15), moyennant l'utilisation d'un agent d'étanchéité ou d'une garniture d'étanchéité (32).

8. Appareil de correction auditive suivant l'une des revendications 1 à 7, caractérisé par le fait que dans une section de la paroi de séparation (4) est prévu un passage (28) pour l'élément de liaison élastique (22) du transducteur (13), qui aboutit à l'ouverture (26) débouchant hors du boîtier.

9. Appareil de correction auditive suivant la revendication 8, caractérisé par le fait qu'un embout fileté (10) servant à fixer et à raccorder un crochet de support (11) peut être inséré par une section non filetée, à travers l'ouverture (26) du boîtier, dans le passage (28) de la paroi de séparation et que le couvercle (17) de la chambre (16) du boîtier verrouille la section non filetée dans la zone de la paroi de séparation.

10. Appareil de correction auditive suivant la revendication 9, caractérisé par le fait que la section non filetée de l'embout fileté (10) possède une gorge (29), dans laquelle le couvercle s'engage par un appendice saillant.

11. Appareil de correction auditive suivant l'une des revendications 1 à 10, caractérisé par le fait que le couvercle (17) peut être vissé (40) contre la paroi de séparation et/ou contre des tétons de fixation de la première coque (2) du boîtier.

12. Appareil de correction auditive suivant l'une des revendications 1 à 10, caractérisé par le fait que le couvercle (17) possède au moins un oeillet de fixation conformé (39) et qu'une zone de fixation (40) est prévue notamment dans la zone du passage (15,28) ménagée dans la paroi de séparation, pour l'embout fileté (10).

13. Appareil de correction auditive suivant l'une des revendications 1 à 12, caractérisé par le fait que pour le verrouillage de l'embout fileté (10) , une barrette métallique (30) ou une tige peut être insérée dans la gorge (29) de la section non filetée (25) de l'embout fileté, qui prend appui contre la paroi de séparation (15) et est maintenu par le couvercle (17) dan sla position verrouillé.

14. Appareil de correction auditive suivant l'une des revendications 1 à 13, caractérisé par le fait que dans la paroi de séparation (15) est prévu un passage pour une tresse permettant le raccordement électrique (41) du transducteur (13), passage dans lequel une douille (43) peut être insérée en tant qu'élément d'étanchéité et système de détente de traction.

15. Appareil de correction auditive suivant l'une des revendications 1 à 13, caractérisé par le fait qu'une section coudée (44) de la paroi de séparation (15) forme, avec la première coque (2) du boîtier, une seconde chambre (45) du boîtier pour un autre transducteur électro-acoustique (7), que la seconde chambre (45) du boîtier peut être fermée par la seconde coque (3) du boîtier et que dans la première coque (2) du boîtier est prévue une ouverture (46) d'entrée du son en direction de la seconde chambre du boîtier.

16. Appareil de correction auditive suivant la revendication 9, caractérisé par le fait que l'embout fileté (10), qui peut être vissé dans un perçage du crochet de support (11), possède, à la suite du filetage (37), un appendice saillant cylindrique non fileté (38), dont le diamètre est supérieur à celui du perçage du crochet de support et dont la longueur est supérieure au pas d'un filetage sur une rotation de 360° et que cet appendice saillant (38) établit une étanchéité entre l'embout fileté (10) et le crochet de support (11).

17. Appareil de correction auditive suivant l'une des revendications 1 à 16, caractérisé par le fait que la section de l'embout fileté (10), qui peut être enfichée dans une ouverture (26) du boîtier et dans le passage (28) de la paroi de séparation (15), forme une partie triangulaire ou polygonale (25) permettant la fixation, avec blocage en rotation, dans l'ouverture de boîtier conformée de façon correspondante ou dans le passage conformé de façon correspondante.

18. Appareil de correction auditive suivant l'une des revendications 9, 16 ou 17, caractérisé par le fait que l'embout fileté (10) possède un perçage (23) permettant l'insertion de l'élément de liaison élastique (22) du transducteur (13), qui s'étend sous la forme d'un cône qui se rétrécit depuis la configuration polygonale (25) en direction de la section d'embout (37) qui doit être reliée au crochet de support.
